# EUROPÄISCHE PATENTSCHRIFT

(11) **EP 2 121 445 B1**
(45) Veröffentlichungstag und Bekanntmachung des Hinweises auf die Patenterteilung: **01.06.2011**
(21) Anmeldenummer: 08709084.1
(22) Anmeldetag: 18.02.2008
(51) Int. Cl.: B65B 5/02, B65B 25/14

(54) **VORRICHTUNG UND VERFAHREN ZUM VERPACKEN VON STAPELBAREN GEGENSTÄNDEN, INSBESONDERE VON DRUCKEREIERZEUGNISSEN**
DEVICE AND METHOD FOR PACKAGING STACKABLE OBJECTS, PARTICULARLY PRINTED PRODUCTS
DISPOSITIF ET PROCÉDÉ POUR EMBALLER DES OBJETS EMPILABLES, NOTAMMENT DES PRODUITS IMPRIMÉS

(30) Priorität: 26.02.2007 EP 07103085
(43) Veröffentlichungstag der Anmeldung: 25.11.2009
(73) Patentinhaber: Dürselen GmbH, 41199 Mönchengladbach (DE)
(72) Erfinder: DÜRSELEN, Hans-Joachim, 41065 Mönchengladbach (DE)
(74) Vertreter: Bonsmann, Joachim Bernhard
(86) Internationale Anmeldenummer: PCT/EP2008/051954
(87) Internationale Veröffentlichungsnummer: WO 2008/104476

(56) Entgegenhaltungen:
- DE-A1- 3 708 896
- DE-A1- 10 146 790
- GB-A- 874 977
- US-A- 3 562 775
- US-A- 4 870 803

## Beschreibung

Die vorliegende Erfindung betrifft eine Vorrichtung und ein Verfahren zum Verpacken eines Erzeugnisstapels, insbesondere von Druckereierzeugnissen, gemäß den Oberbegriffen der Ansprüche 1 und 8.

Druckereierzeugnisse wie z.B. Broschüren, Bücher oder auch lose Blätter (z.B. Formulare, Geschäftspapiere od. dgl.) werden häufig in sog. Stülpdeckelkartons verpackt. Stülpdeckelkartons weisen ein Bodenteil und ein im Wesentlichen gleichartig hierzu und mit geringfügig größerer Länge und Breite aufgebautes Deckelteil auf, wobei bei dem Verpacken Boden- und Deckelteil von gegenüberliegenden Seiten des aus den Druckereierzeugnissen gebildeten Erzeugnisstapels aus über diesen gestülpt werden, wobei das Deckelteil über das Bodenteil greift.

Stülpdeckelkartons werden nach dem im Verpackungsbereich gebräuchlichen Standard der FEFCO (Verbände Europäischer Wellpappenfabrikanten) als "Typ 03" klassifiziert.

Um eine Stapelfähigkeit gefüllter Stülpdeckelkartons zu gewährleisten, ist es bekannt, bei dem Verpackungsvorgang der stapelbaren Erzeugnisse zunächst das Bodenteil in der Regel mit einem gewissen Überstand (d.h. über seine eigentliche Höhe hinausgehend) von Hand mit dem Erzeugnisstapel zu befüllen, damit bei einem Aufstapeln mehrerer Behälter übereinander das Gewicht der jeweils darüber liegenden Behälters von den darunter liegenden Erzeugnissen getragen wird und nicht von den Seitenwänden der Behälter aufgenommen werden muss. Anschließend wird das Deckelteil über den mit dem Bodenteil versehenen Stapel von dessen Oberseite aus übergestülpt, wobei die Abmessungen des Deckelteils so gewählt sind, dass dieses über das Bodenteil passt. Dies kann im Ergebnis zur Folge haben, dass die Höhe der gefüllten Stülpdeckelkartons in Abhängigkeit von der Höhe des von ihm aufgenommenen Erzeugnisstapels variiert.

Der vorstehend beschriebene Verpackungsvorgang wird herkömmlicherweise manuell durch eine oder mehrere am Ende einer Papierverarbeitungsstraße befindliche Person(en) durchgeführt, was bei einem anzustrebenden hohen Ausstoß der Papierverarbeitungsstraße (heutige Anlagen können typischerweise - je- nach Seitenzahl des einzelnen Druckereierzeugnisses - bis zu einige hundert Erzeugnissen pro Minute herstellen) mit einem hohen Arbeitsaufwand verbunden ist sowie - bei Erhöhung der Anzahl des Verpackungspersonals - infolge der in der Regel beengten Verhältnisse zu Platzproblemen führt. Außerdem bedeutet ein manuelles Einlegen der Erzeugnisse eine hohe physische Belastung der entsprechenden Personen, da die entsprechenden, oftmals bis zu einigen Kilogramm schweren Erzeugnisstapel angehoben und in die Kartons eingelegt werden müssen.

Aus der DE 37 08 896 A1 ist eine Vorrichtung zum Füllen und Schließen eines vorzugsweise als Karton ausgebildeten Behälters mit stapelförmigen Erzeugnissen bekannt, bei der die einzufüllenden Erzeugnisse von unten in den zunächst noch offenen zu füllenden Behälter eingeführt werden, dessen Unterseite dann verschlossen und anschließend ein passender Deckel aufgesetzt wird. Diese Verfahrensweise eignet sich jedoch nicht für Stülpdeckelkartons, die regelmäßig einen festen Boden aufweisen. Zudem führt das nachträgliche Verschließen des Bodens bei eingefüllter Ware im Vergleich zu einem von Vornherein geschlossenen Boden in der Regel zu dem Nachteil einer verringerten Tragfähigkeit des Bodens.

Aus der gattungsbildenden GB 874 977 A ist eine Vorrichtung bekannt, bei der Briefumschlagstapel mit einer Seitenfläche nach unten in ein oben offenes Kartonteil abgelegt werden und anschließend ein weiteres, nach unten offenes Kartonteil von oben übergestülpt wird.

Aus der US 4 870 803 A ist eine Vorrichtung zum Verpacken von Briefumschlägen in Kartons bekannt, bei der manuell über eine Seitenfläche eines Briefumschlagstapels ein an einer Seite offenes Kartonteil gestülpt wird, und dann das mit den Umschlägen gefüllte Kartonteil um 180° gewendet wird, indem dieses mittels eines Hebels angehoben und quasi umgeworfen wird.

Vor dem vorstehend beschriebenen Hintergrund ist es eine Aufgabe der vorliegenden Erfindung, eine Vorrichtung bzw. ein Verfahren zum Verpacken von stapelbaren Erzeugnissen, insbesondere von Druckereierzeugnissen, bereitzustellen, mittels welcher bzw. mittels welchem die gestapelten Erzeugnisse automatisiert in einen Behälter mit einem Behälterteil verpackt werden können, bei dem von Vornherein ein geschlossener Boden sowie Seitenteile vorhanden sind, wie es insbesondere bei einem Stülpdeckelkartonteil der Fall ist.

Die vorstehend genannte Aufgabe wird durch eine Vorrichtung gemäß den Merkmalen des unabhängigen Anspruchs 1 bzw. ein Verfahren gemäß den Merkmalen des unabhängigen Anspruchs 8 gelöst.

Vorteilhafte Ausgestaltungen sind den abhängigen Ansprüchen zu entnehmen.

Eine erfindungsgemäße Vorrichtung weist auf:
- eine erste Überstülpeinrichtung zum Ablegen des Bodens auf die Oberseite des Erzeugnisstapels,
- eine Wendeeinrichtung zum Wenden des mit dem übergestülpten Behälterteil versehenen Stapels derart, dass die offene Seite des ersten Behälterteils nach dem Wenden nach oben orientiert ist, und
- eine Deckelungseinrichtung zum Verschließen des Behälters nach dem Wendevorgang.

Der Begriff "Erzeugnisstapel" wird im Rahmen der Erfindung für den noch unverpackten Stapel verwendet; der Begriff "Stapel" soll den schon mit dem ersten Behälterteil versehenen Erzeugnisstapel bezeichnen.

Dabei sollen die Begriffe "Erzeugnisstapel" bzw. "Stapel" in Zusammenhang mit der vorliegenden Erfindung nicht nur den Fall umfassen, dass entsprechende Einzelerzeugnisse übereinander, d.h. vertikal gestapelt sind. Vielmehr können auch Stapel verarbeitet werden, bei denen mehrere Erzeugnisse nebeneinander und mit den Seitenflächen aneinander liegend angeordnet sind. Es können auch mehrere nebeneinander liegende vertikale Einzelstapel verpackt werden, beispielsweise zwei nebeneinander liegende Stapel von Druckereierzeugnissen im DIN-A5-Format, die insgesamt eine Fläche in der Größe eines DIN-A4-Blattes ergeben.

Der Stapel weist bevorzugt eine rechteckförmige Grundfläche sowie die Form eines Quaders auf. Im Rahmen der Erfindung können jedoch auch Erzeugnisstapel mit abweichender Grundfläche, z.B. zylinderförmige Stapel, verarbeitet werden.

Im Rahmen der vorliegenden Erfindung können derartige vielfältige Konstellationen verarbeitet werden, da die Stapel bei dem Verpackungsvorgang so gehandhabt werden, dass ein Verschieben der Einzelerzeugnisse eines Stapels untereinander vermieden wird.

Bei den im Rahmen der Erfindung verwendeten Behältern handelt es sich bevorzugt um Kartons, besonders bevorzugt um Stülpdeckelkartons. Alternativ können aber auch Behälter aus Materialien verwendet werden, die ganz oder teilweise aus Stoffen wie Kunststoffen oder Fasern, einschließlich Textil- und Glasfasern hergestellt sind.

Die erste Überstülpeinrichtung ist zum Überstülpen des ersten Behälterteils über den Erzeugnisstapel von oben her ausgebildet. Damit wird erreicht, dass ein auf einer Unterstützungsfläche aufliegender Erzeugnisstapel auf dieser verbleiben kann und so ein Verrutschen der Erzeugnisse vermieden wird. Der Überstülpvorgang bedeutet eine Relativbewegung des Behälterteils gegenüber dem Erzeugnisstapel; dabei kann dabei sowohl das Kartonteil und/oder der Erzeugnisstapel bewegt werden. Bevorzugt bleibt der Erzeugnisstapel während des Überstülpvorganges unbewegt, während das Kartonteil über diesen bewegt wird. Die Wendeeinrichtung ist bevorzugt für ein Wenden des mit dem ersten Behälterteil versehenen Stapels um eine horizontale Achse um einen Winkel von etwa 180° ausgebildet. Bei einer derartigen Drehung um 180° werden Zustände durchlaufen, bei denen gewährleistet sein muss, dass die Erzeugnisse nicht während des Wendevorganges herausfallen, weshalb die Wendeeinrichtung entsprechende Rückhaltemittel aufweist, die bevorzugt die offene Seite des ersten Behälterteils begrenzen oder gegen ggf. über den Rand des erste Behälterteils herausstehende Erzeugnisse anliegen.

Die Deckelungseinrichtung ist als zweite Überstülpeinrichtung ausgebildet, die im Anschluss an den Wendevorgang ein zweites Behälterteil, das einen Deckel und sich ausgehend von dem Deckel ausgehende Seitenwände aufweist, und welches an der dem Deckel gegenüberliegenden Seite offen ausgebildet ist, über den Stapel stülpt. Dieses zweite Behälterteil ist somit bevorzugt ähnlich dem ersten Behälterteil ausgebildet, jedoch mit geringfügig größerer Grundfläche, so dass die Seitenteile über den Stapel und über das erste Behälterteil gleiten können. Bevorzugt handelt es sich bei dem zweiten Behälterteil um das Deckelteil eines Stülpdeckelkartons.

Es ist eine Transporteinrichtung mit einer Transportbahn vorgesehen, entlang derer ein oder mehrere Erzeugnisstapel bzw. mit dem ersten Behälterteil versehene Stapel jeweils zunächst der ersten Überstülpeinrichtung, dann der Wendeeinrichtung und dann der Deckelungseinrichtung zugeführt wird bzw. werden. Damit können Überstülpen, Wenden und Deckeln bzw. Verschließen simultan stattfinden. Bevorzugt ist die Transportbahn durch wenigstens eine Rollenbahn gebildet; es kann sich aber auch um ein Förderband, eine Rutsche od. dgl. handeln.

Eine Vorrichtung zum Verpacken von stapelbaren Erzeugnissen, insbesondere von Druckereierzeugnissen, in Stülpdeckelkartons, wobei jeder Stülpdeckelkarton ein Bodenteil und ein Deckelteil aufweist, weist folgende Einrichtungen auf:
- eine Transporteinrichtung zum Transportieren eines Erzeugnisstapels entlang einer vorbestimmten Transportstrecke;
- eine erste Überstülpeinrichtung zum Überstülpen eines Bodenteils über den Erzeugnisstapel in einer ersten Transportposition dieses Erzeugnisstapels;
- eine zweite Überstülpeinrichtung zum Überstülpen eines Deckelteils über den mit dem übergestülpten Bodenteil versehenen Stapel in einer zweiten Transportposition dieses Erzeugnisstapels; und
- eine Wendeeinrichtung zum Wenden des mit dem übergestülpten Bodenteil versehenen Stapels in einer Wendeposition, wobei diese Wendeposition entlang der Transportstrecke zwischen der ersten Transportposition und der zweiten Transportposition angeordnet ist.

Durch die Anordnung zweier Überstülpeinrichtungen mit einer dazwischen befindlichen Wendeeinrichtung jeweils entlang der Transportstrecke einer Transporteinrichtung wird es ermöglicht, das für die Verpackung der gestapelten Erzeugnisse in Stülpdeckelkartons erforderliche Hinüberstülpen von Boden- bzw. Deckelteil von zueinander entgegengesetzten Seiten des Erzeugnisstapels vollautomatisiert, d.h. ohne Erfordernis eines manuellen Eingreifens einer Bedienperson durchzuführen. Zugleich ermöglicht es die serielle "Hintereinanderschaltung" der ersten Überstülpeinrichtung, der Wendeeinrichtung und der zweiten Überstülpeinrichtung, dass die zur Realisierung der Stülpdeckelkarton-Verpackung notwendigen einzelnen Verfahrensschritte getaktet unter entsprechender Erhöhung des Durchsatzes simultan durchgeführt werden können. Dies bedeutet, dass während der Durchführung des Wendevorganges eines schon mit übergestülptem Bodenteil versehenen Erzeugnisstapels bereits der nächste Erzeugnisstapel in der ersten Überstülpeinrichtung mit einem Bodenteil versehen werden kann, etc. Im Ergebnis lässt sich mit der erfindungsgemäßen Vorrichtung auf diese Weise ein Durchsatz von typischerweise bis zu 20 verpackten Erzeugnisstapeln pro Minute erzielen.

Bevorzugt ist die Transporteinrichtung dahingehend ausgebildet, dass diese einen zyklischen Transport des Erzeugnisstapels bzw. Stapels bewirkt.

Die Wendeeinrichtung weist bevorzugt eine Drehachse oberhalb der Transportbahn auf. Besonders bevorzugt ist die Wendeeinrichtung dahingehend ausgebildet, den Erzeugnisstapel bzw. Stapel im Wesentlichen um seinen Schwerpunkt zu schwenken.

Gemäß einer bevorzugten Ausführungsform weist die Vorrichtung eine Steuereinrichtung auf, mittels derer die erste Stülpeinrichtung, die zweite Überstülpeinrichtung und die Wendeeinrichtung zur Durchführung eines Taktbetriebs ansteuerbar sind.

Gemäß einer bevorzugten Ausführungsform weist die Vorrichtung ein erstes Magazin zur Aufnahme eines Vorrats an Stülpdeckelkarton-Bodenteilen und ein zweites Magazin zur Aufnahme eines Vorrats an Stülpdeckelkarton-Deckelteilen auf, wobei das erste und das zweite Magazin zur Aufnahme der Boden- bzw. Deckelteile jeweils in deren flach gefaltetem Zustand ausgebildet sind. Auf diese Weise kann eine für die erfindungsgemäß angestrebten hohen Durchsatzraten wünschenswerte große Menge an Boden- bzw. Deckelteilen bevorratet und in den erfindungsgemäßen automatisierten Verpackungsvorgang einbezogen werden, wobei die Magazine vorzugsweise oberhalb der Überstülpeinrichtungen angeordnet sind, wodurch die erforderliche Stellfläche für die erfindungsgemäße Vorrichtung reduziert werden kann, was insbesondere für die Integration in vorhandene Papierverarbeitungsstraßen mit geringem verfügbarem Raumangebot vorteilhaft ist.

Gemäß einer bevorzugten Ausführungsform weist die erste Überstülpeinrichtung und/oder die zweite Überstülpeinrichtung Mittel zum Aufrichten des Bodenteils bzw. des Deckelteils auf. Diese Ausgestaltung hat den Vorteil, dass die vorzugsweise als "Aufrichtekartons" ausgebildeten Boden- bzw. Deckelteile im gleichen Arbeitsschritt aus dem jeweiligen Magazin der Überstülpvorrichtung zugeführt und zugleich aufgerichtet werden können, wodurch eine weitere Steigerung der Arbeitsgeschwindigkeit und somit des Durchsatzes der erfindungsgemäßen Vorrichtung erreicht werden kann.

Die erste Überstülpeinrichtung und/oder die zweite Überstülpeinrichtung können bevorzugt wenigstens einen Schwenkarm mit einer an einer Seitenwand des Behälter- bzw. Deckelteils angreifenden Ansaugeinrichtung aufweisen. Durch Ansaugen der Seitenwände und Vollziehen einer Schwenkbewegung können die Kartonteile somit aufgerichtet werden.

Weiterhin kann bzw. können die erste Überstülpeinrichtung Mittel zum Absenken des aufgerichteten Bodenteils über den Erzeugnisstapel und/oder die zweite Überstülpeinrichtung Mittel zum Absenken des aufgerichteten Deckelteils über den Stapel aufweisen.

Dabei sind die Mittel zum Absenken des Boden- bzw. Deckelteils bevorzugt als von unterhalb der Transportbahn entlang wenigstens zweier gegenüberliegender Seiten des Erzeugnisstapels bzw. Stapels geführte Anschlagelemente ausgebildet, an deren oberen Enden jeweils Greifer vorgesehen sind, die wenigstens zwei gegenüberliegende Seitenwände der überzustülpenden Behälterteile hintergreifen, woraufhin die Anschlagelemente nach unten bewegt werden und dabei das jeweilige Behälterteil über den Erzeugnisstapel bzw. Stapel ziehen. Diese Ausgestaltung der Mittel zum Absenken der Kartonteile als Anschlagelemente hat den Vorteil, dass diese gleichzeitig gewährleisten, dass das jeweilige Kartonteil ohne Verkanten über den Erzeugnisstapel bzw. über den mit dem ersten Kartonteil versehenen Stapel gezogen werden kann. Es ist denkbar, die vorstehend beschriebenen Überstülpeinrichtungen auch in anderen Verpackungsanlagen unabhängig von anderen Einrichtungen der vorliegenden Erfindung, insbesondere der Wendeeinrichtung, einzusetzen.

Gemäß einer bevorzugten Ausführungsform weist die Vorrichtung Vereinzelungseinrichtungen zum Ermöglichen der selektiven Entnahme eines einzelnen Behälterteils aus dem Behälterteilstapeln der Magazine auf. Dies ermöglicht die Vereinzelung der Boden- bzw. Deckelteile vor deren Entnahme aus dem jeweiligen Magazin und somit bei auch hohen Durchsatzraten einen raschen und zuverlässigen Zugriff.

In einer bevorzugten Ausführungsform weist die Transporteinrichtung eine entlang der Transportstrecke verlaufende Transportbahn und wenigstens ein Führungselement zum Führen des Erzeugnisstapels auf der Transportbahn auf. Dieses Führen der Erzeugnisstapel bzw. Stapel hat den Vorteil, dass die den Stapel bildenden Erzeugnisse dabei nicht relativ zueinander verrutschen, wie es beispielweise bei einem Beschleunigen oder Abbremsen eines mit seiner Grundfläche auf einem Förderband aufliegenden Erzeugnisstapels passieren könnte.

Vorzugsweise ist ferner eine Einrichtung zum automatischen Etikettieren und/oder Beschriften des jeweiligen Bodenteils und/oder Deckelteils vorgesehen.

Die Erfindung betrifft ferner ein Verfahren zum Verpacken von stapelbaren Erzeugnissen gemäß den Merkmalen des unabhängigen Anspruchs 8.

Bezüglich vorteilhafter Ausgestaltungen des Verfahrens wird auf die obigen Ausführungen im Zusammenhang mit der erfindungsgemäßen Vorrichtung Bezug genommen.

Weitere Ausgestaltungen der Erfindung sind der Beschreibung sowie den Patentansprüchen zu entnehmen.

Die Erfindung wird nachstehend anhand eines bevorzugten Ausführungsbeispiels und unter Bezugnahme auf die beigefügten Abbildungen näher erläutert.

Es zeigen:
- Figur 1: eine Seitenansicht einer erfindungsgemäßen Vorrichtung;
- Figuren 2a-e: schematische Darstellungen einer erfindungsgemäßen Vorrich- tung in unterschiedlichen Betriebsphasen des Verpackungsvor- ganges in zeitlicher Abfolge;
- Figur 3: eine detaillierte perspektivische Darstellung zur Erläuterung einer erfindungsgemäßen Überstülpeinrichtung;
- Figur 4: eine detaillierte, perspektivische Darstellung der ersten bzw. der gleich aufgebauten zweiten Überstülpeinrichtung gemäß der vor- liegenden Erfindung;
- Figur 5: eine Detaileinsicht eines erfindungsgemäßen Kartonteil- Magazins, und
- Figur 6: eine Perspektivansicht einer erfindungsgemäßen Wendeeinrich- tung.

Gemäß Figur 1 weist eine erfindungsgemäße Vorrichtung 10 ein auf Lenkrollen verfahrbares Grundgestell 40 auf. Darauf ist eine sich horizontal erstreckende, ohne Beschränkung der Allgemeinheit geradlinig verlaufende Transportbahn 1 vorgesehen, auf der stapelbare Erzeugnisse, beispielsweise Druckereierzeugnisstapel, nacheinander zunächst einer insgesamt mit 34 bezeichneten ersten Überstülpeinrichtung, dann einer insgesamt mit 7 bezeichneten Wendeeinrichtung und dann einer insgesamt mit 35 bezeichneten zweiten Überstülpeinrichtung zugeführt werden. In den Überstülpeinrichtungen 34, 35 sind Stülpdeckelkartonteile 23, 24 in vertikal angeordneten Magazinen 4, 8 in flachgelegtem Zustand bevorratet, und zwar in der ersten Überstülpeinrichtung 34 Stülpdeckelkarton-Bodenteile 23 und in der zweiten Überstülpeinrichtung 35 Stülpdeckelkarton-Deckelteile 24, wobei letztere mit geringfügig größerer Grundfläche ausgebildet sind, so dass diese jeweils im aufgerichteten Zustand über die Stülpdeckelkarton-Bodenteile gestülpt werden können. Die nachfolgend sowohl im flachgelegten als auch im aufgerichtetem Zustand jeweils mit den Bezugsziffern 23, 24 versehenen Boden- und Deckelteile sind in grundsätzlich bekannter Weise als "Aufrichtekartons" ausgebildet, so dass hier auf eine detaillierte Darstellung und Beschreibung verzichtet werden kann. Typischerweise besitzen sowohl die Boden- als auch die Deckelteile 23, 24 sogenannte Stabilisatorlaschen, die beim Aufrichten über den Kartonboden gleiten, in der Endlage in Vertiefungen im Kartonboden "einrasten" und die Seitenwände im aufgerichteten Zustand selbsttätig fixieren, so dass ein einmal aufgerichtetes Boden- bzw. Deckelteil nicht mehr von selbst zusammenfällt.

Die Magazine 4, 8 sind oberhalb der jeweiligen Überstülpeinrichtungen 34, 35 angeordnet und nutzen auf diese Weise den "Luftraum" oberhalb der Vorrichtung 10 aus. Um ein Nachfüllen der Magazine 4, 8 im laufenden Betrieb zu erleichtern, können die Magazine auch als parallel angeordnete Doppelmagazine ausgebildet sein (nicht dargestellt), wobei jeweils aus dem einem Magazinschacht zugeführt wird, während der andere nachgefüllt werden kann, woraufhin der nachgefüllte Magazinschacht anschließend in die Position des Zufuhrschachtes verschoben werden kann, wozu nur eine sehr kurze Betriebsunterbrechung erforderlich ist. Alternativ können die Magazine selbstverständlich auch im laufenden Betrieb "von oben" nachgefüllt werden.

In den Überstülpeinrichtungen 34, 35 werden die Kartonteile 23, 24 jeweils aufgerichtet und über einen Stapel gestülpt. Zwischen den Überstülpeinrichtungen 34 und 35 befindet sich die Wendeeinrichtung 7, die den mit dem Bodenteil versehenen Stapel um eine quer zu der mit P1 bezeichneten Transportrichtung verlaufende, horizontale Achse um einen Winkel von 180° (vgl. Pfeil P2) verschwenkt.

Der Transport der Stapel erfolgt, wie aus Figur 3 ersichtlich, auf drei freilaufend ausgebildeten Rollenbahnen 2a, 2b, 2c. Aus der sich in Transportrichtung erstreckenden Lücke zwischen der ersten und der zweiten Rollenbahn 2a, 2b sowie der Lücke zwischen der zweiten und der dritten Rollenbahn 2b,c erstrecken sich drei Führungselementepaare 30a, 30b; 31a, 31b sowie 32a, 32b sowie ein einzelnes Führungselement 33, die jeweils horizontal in Transportrichtung sowie vertikal beweglich sind und eine Art Führungskamm bilden. Dabei besteht in dem dargestellten Ausführungsbeispiel jedes Führungselement 30a, 30b, 31a, 31b, 32a, 32b bzw. 33 (nachfolgend kurz als 30a,b-33 bezeichnet), wie aus Figur 3 anhand des Führungselements 31 a ersichtlich, aus zwei einzelnen, nebeneinander liegenden Mitnehmern, die unterhalb der Transportbahn 1 mechanisch gekoppelt sind. Die Führungselemente 30a,b-33 liegen während des Transportvorganges gegen die quer zur Transportrichtung liegenden Seiten der Stapel an und bewegen diese über die Rollenbahnen 2a-c. Dabei liegen die Führungselemente 30a, 31a, 32a sowie 33 in Transportrichtung hinter den Stapeln und schieben diese vorwärts. Die übrigen, in Transportrichtung vor den Stapeln liegenden Führungselemente 30b, 31b und 31b begrenzen die Bewegung der Stapel. Die Bewegung der Führungselemente 30a,b-33 erfolgt zyklisch jeweils von einer Ausgangsposition zu einer Zielposition. Nach Erreichen der Zielposition werden sämtliche Führungselemente 30a,b-33 unter die Transportbahn 1 abgesenkt, wieder entgegen der Transportrichtung P1 in ihre Ausgangsposition zurückgeführt und anschließend wieder aus der Transportbahn herausgefahren, woraufhin neue Stapel aufgenommen werden. Diese zyklische Bewegung sämtlicher Führungselemente wird mittels eines gemeinsamen Antriebs 41 bewirkt, der sämtliche Führungselemente 30a,b-33 in Transportrichtung sowie in vertikaler Richtung bewegt.

Der zeitliche Ablauf eines Verpackungszyklus wird nachfolgend anhand der schematischen Darstellungen in den Figuren 2a bis 2e näher erläutert. Die Steuerung des Zyklus erfolgt mittels eines mikroprozessorbasierten Steuergerätes (nicht dargestellt), das die entsprechenden Aktuatoren bedient und Rückmeldungen mittels (nicht dargestellter) Sensoren, z.B. Lagesensoren, erhält.

In der in Figur 2a dargestellten Situation werden die Stapel jeweils gerade weitertransportiert. Dabei handelt es sich um einen zu verpackenden Erzeugnisstapel 3a, der von den Führungselementen 30a,b zur ersten Überstülpeinrichtung 34 transportiert wird. Gleichzeitig wird ein bereits mit einem aufgerichteten Bodenteil 23 versehener Stapel 3b mittels der Führungselemente 31 a,b zur Wendeeinrichtung 7 transportiert. Weiterhin wird ebenfalls gleichzeitig ein bereits gewendeter Stapel 3c mittels der Führungselemente 32a,b zur zweiten Überstülpeinrichtung 35 befördert. Der dort mit einem aufgerichteten Deckelteil versehene Stapel 3d wird dann durch das letzte Führungselement 33 abtransportiert (der weitere Abtransportweg ist nicht dargestellt).

In Figur 2b ist eine auf die Situation in Figur 2a zeitlich folgende Situation dargestellt, in der die Führungselemente 30a,b-33 ihre jeweilige Zielpositionen erreicht haben. Die horizontale Bewegung der Führungselemente 30a,b-33 wird daraufhin beendet. An den beiden Überstülpeinrichtungen 34, 35 wurde zu dem dargestellten Zeitpunkt ein im jeweiligen Magazin 4,8 befindliches Boden- oder Deckelteil 23, 24 mittels Sauggreifern 6 aufgerichtet; dieser Vorgang wird weiter unten noch näher beschrieben. Das Überstülpen der aufgerichteten Kartonteile 23, 24 wird nunmehr bewerkstelligt, indem Greifer 42, die jeweils an den Führungselementen 30a, 30b bzw. 32a, 32b in Form umklappbarer hakenförmiger Elemente ausgebildet sind, unter die Ränder des jeweiligen aufgerichteten Kartonteils fassen und diese Ränder unter leichter Vorspannung geringfügig aufweiten.

Anschließend folgt eine vertikale Absenkbewegung sämtlicher Führungselemente 30a,b-33, wodurch die Kartonteile 23 bzw. 24 aufgrund der Vorspannung der Greifer 42 über die jeweiligen Stapel 3a, 3c gezogen werden, wobei die Sauggreifer 6 geöffnet bleiben, um die Bewegung nicht zu behindern Diese Absenkbewegung ist in der in Figur 2c dargestellten Situation zu etwa 50% abgeschlossen. Die Führungselementepaare 30a, 30b und 32a, 32b sorgen dabei dafür, dass der Karton nicht an den Stapelseitenflächen verkanten kann, da diese den Stapel auch während des Überstülpvorganges stets ausgerichtet halten. Sobald der überstülpte Karton vollständig über dem Stapel liegt, rutschen die Greifer 42 aus dem Kartonrand heraus.

Wie aus Figur 2c anhand des Stapels 3a ersichtlich, ist der Erzeugnisstapel bevorzugt höher als das überzustülpende Bodenteil, so dass ein Teil des Erzeugnisstapels unbedeckt bleibt. Durch diesen erwünschten Erzeugnis-Überstand wird die spätere Stapelfähigkeit der gefüllten Stülpdeckelkartons verbessert; anderseits ist der überstehende Teil in dem dargestellten Zustand weiterhin gegenüber einem Verrutschen anfällig. Aus diesem Grund erfolgt der weitere Transport der Stapel durch seitliche Kraftaufbringung mittels der Führungselementpaare 30a,b-32a,b.

Im Bereich der Wendeeinrichtung 7 ist aus Figur 2c ersichtlich, dass eine ursprünglich unterhalb der Transportbahn 1 abgesenkte erste Wendegabel 52 mit drei quer zur Transportrichtung orientierten Gabelelementen den Stapel 3b angehoben hat. Eine zweite Wendegabel 53 fährt von oben gegen den angehobenen Stapel 3b derart, dass der Stapel mit einer vorgegebenen Kraft zwischen den bevorzugt rutschhemmend ausgerüsteten Gabeln 52, 53 festgeklemmt wird, so dass der Stapel 3b bei dem dann nachfolgenden Wendevorgang festgehalten wird und kein Erzeugnis beim Wenden herausfallen kann. Die Klemmkraft wird sensorisch geregelt, so dass sich die Wendeeinrichtung 7 automatisch an verschiedene Stapelhöhen anpassen kann. Sobald der Stapel 3b zwischen den Wendegabeln 52, 53 eingeklemmt ist und eine Höhe erreicht hat, in der eine Rotationsbewegung ohne Berührung der Transportbahn 1 bzw. der sich absenkenden Führungselemente 31a, 31b erfolgen kann, wird eine 180°-Drehung der auf einem Drehteller 13 angeordneten Wendegabeln 52, 53 veranlasst. Während der Transportzyklen werden die ersten und zweiten Wendegabeln 52, 53 senkrecht zur Zeichnungsebene hinter den Drehteller eingefahren, damit die Bewegung der Führungselemente 31a,b nicht blockiert wird.

Figur 2d zeigt den Drehteller 13 während seiner Drehbewegung. Während dieser Drehbewegung werden die Führungselemente 30a,b-33, die in diesem Abschnitt des Taktes völlig unterhalb der Transportbahn 1 abgesenkt sind, entgegen der Transportrichtung in ihre jeweilige Ausgangslage zurückgeführt. Außerdem wird ein neuer Erzeugnisstapel 3a' bereitgestellt. Um jeweils das nächste in den Magazinen 4 bzw. 8 liegende Kartonteil 23 bzw. 24 aufzurichten, werden die Sauggreifer 6 zunächst geschlossen. Nunmehr werden Bürstenleisten 44, die die Kartonteilstapel in den Magazinen 4 bzw. 8 durch seitlichen Eingriff in den Stapel an einem Nachrutschen bei Entnahme des untersten Kartonteils 23 bzw. 24 hindern, kurzzeitig aus ihrem seitlichen Eingriff herausbewegt, so dass die Kartonteilstapel nachrutschen können und das nachfolgende unterste Kartonteil 23 bzw. 24 jeweils gegen den jeweiligen Sauggreifer 6 zu liegen kommt. Auf diese Weise können die Kartonteile zuverlässig vereinzelt werden. Alternativ kann die Vereinzelung der Kartonteile auch - anstelle der vorstehend beschriebenen Bürstenleisten 44 - mittels Stechfingern od. dgl. erfolgen.

In der in Figur 2e dargestellten Situation ist die Drehung bzw. das Verschwenken des Stapels 3b um 180° abgeschlossen. Die Drehung kann sowohl im Uhrzeigersinn als auch entgegen dem Uhrzeigersinn erfolgen; aus konstruktiven Gründen wird der Drehsinn bevorzugt alternierend gewählt. Der Stapel 3b wurde durch Absenken der unten liegenden Wendegabel 53 (die Wendegabeln 52, 53 haben ihre Position getauscht) wieder auf der Transportbahn 1 abgelegt. Die in ihre Ausgangsstellung rückgeführten Führungselemente 30a,b-33 werden nun wieder aus der Transportbahn herausgefahren, was in Figur 2e zu etwa 50% erfolgt ist. Anschließend wird der Vorgang gemäß Figur 2a zyklisch wiederholt.

Damit beim Hochfahren der Führungselementepaare 30a, 30b, 31a, 31b und 32a, 32b geringfügig fehlpositionierte und/oder ungenau ausgerichtete ("schiefe") Stapel nicht von der Transportbahn 1 abgehoben werden und ein störungsfreier Betrieb der Vorrichtung 10 gewährleistet wird, werden die genannten Führungselementepaare 30a,b-33 zunächst mit einem gewissen "Sicherheitsabstand" von z.B. beidseitig 1 cm von der erwarteten Stapelposition über die Ebene der Transportbahn 1 hochgefahren (Sicherheitsabstand nicht dargestellt). Während des Transportvorganges werden die vorderen 30a, 31a, 32a bzw. hinteren Führungselemente 30b, 31 b, 32b durch eine Mechanik, die eine Relativbewegung zwischen diesen Führungselementgruppen bewirkt, aufeinander zu bewegt, und zwar soweit, bis der Abstand in etwa auf die Abmessungen der Stapel in Transportrichtung reduziert ist. Auf diese Weise werden die Stapel 3a-3c in Transportrichtung exakt positioniert und evtl. leicht verrutschte Stapel ausgerichtet.

Wie aus den Detaildarstellungen der Überstülpeinrichtungen gemäß den Figuren 3 und 4 ersichtlich, erfolgt auch eine Ausrichtung bzw. Zentrierung der Stapel quer zur Transportrichtung P1 mittels (in den Figuren 2a-2e aus Gründen der Übersichtlichkeit nicht dargestellter) paarweise seitlich der Transportbahn angeordneter Seitenanschläge 11a,b (zugehörig zur ersten Überstülpeinrichtung 34) sowie 12a, 12b (zugehörig zur zweiten Überstülpeinrichtung 35). Die Seitenanschläge 11a, 11b; 12a, 12b werden synchron mit den Führungselementen 30 bis 33 abgesenkt und angehoben. Die Seitenanschläge 11a,11b bzw. 12a, 12b weisen weiterhin hakenförmige Greifer 43 auf, die entsprechend der Funktion der Führungselement-Greifer 42 den Kartonteilrand während der Absenkbewegung hintergreifen und so ein unbehindertes Überstülpen der Kartonteile gewährleisten.

Die Greifer 43 sind weiterhin derart ausgebildet, dass diese den Kartonteilrand gegen den oberen Rand der Seitenanschläge 11a, 11b bzw. 12a, 12b drücken und das Kartonteil auf diese Weise jeweils zwischen den Greifern 43 und den Seitenanschlägen 11a, 11b bzw. 12a, 12b festklemmen, wodurch zusätzlich gewährleistet wird, dass das Kartonteil während der Absenkbewegung dieser Bewegung folgt. Die Klemmkraft ist dabei so gewählt, dass das Kartonteil in seiner Endlage, in der es auf dem Erzeugnisstapel aufliegt, selbsttätig aus der Klemmung rutscht, ohne dabei beschädigt zu werden.

Während der Transportbewegung der Stapel 3a bzw. 3c wird der Abstand der Seitenanschläge 11a und 11b bzw. 12a und 12b durch einen Aktuator etwas vergrößert. Vor dem Überstülpvorgang rücken die Seitenanschläge 11a, 11b bzw. 12a, 12b zusammen, wodurch die dazwischen befindlichen Stapel 3a bzw. 3c in Querrichtung zentriert und ausgerichtet werden.

Die Position und maximale Ausfahrhöhe der Führungselemente 30a,b-33 bzw. der Seitenanschläge 11a, 11b, 12a, 12b ist an die Abmessungen des jeweiligen Erzeugnisstapels 3a anpassbar. Dabei wird die Ausfahrhöhe vorzugsweise so gewählt, dass auch noch das oberste Druckereierzeugnis des Erzeugnisstapels 3a vor einem unterwünschten Verrücken geschützt ist.

In Figur 5 ist ein Kartonteilmagazin 4 bzw. 8 mit einem der insgesamt vier an allen Seitenteilen 51 des Boden- bzw. Deckelteils 23, 24 angreifenden Sauggreifer 6 dargestellt. Jeder Sauggreifer 6 ist um eine Schwenkachse schwenkbar angeordnet, die näherungsweise der Aufrichtungsachse des entsprechenden Kartonseitenteils bei dem Aufrichtvorgang entspricht. Die Kartonseitenteile 51 werden jeweils mittels eines mit Unterdruck beaufschlagten Saugnapfes 55 erfasst.

Alternativ kann jedes andere geeignete System zum Aufrichten der Behälterteile verwendet werden. Beispielsweise kann gemäß einer alternativen, nicht dargestellten Ausführungsform auch der Schwenkarm in Abwandlung der Ausgestaltung von Figur 5 so ausgebildet werden, dass er mit einem Mitnehmer od. dgl. direkt in den das Kartoninnere bildenden Bereich des Boden- bzw. Deckelteils greift, wobei in diesem Falle keine Saugnäpfe bzw. keine Unterdruckquellen erforderlich sind.

In Figur 6 ist die Wendeeinrichtung 7 detaillierter dargestellt. Die Wendegabeln 52, 53 sind in in dem Drehteller 13 vorgesehenen parallelen Schlitzen verschiebebeweglich angeordnet. Die Rollenbahnen 2a, 2b, 2c sind im Bereich der Auflage der Wendegabel 52 unterbrochen ausgebildet, so dass die Wendegabel 52 beim Transportvorgang der Stapel nicht aus der Ebene der Transportbahn 1 hochragt. Alternativ kann der Wendevorgang auch in einer - nicht dargestellten - Ausführungsform um eine Achse im Wesentlichen parallel zur Transportrichtung erfolgen. Ferner kann die Wendeeinrichtung durch einen in den Karton eingreifenden Aufleger so gestaltet sein, dass auch der Inhalt nicht vollständig gefüllter Kartons beim Wenden festgehalten werden kann.

### Bezugszeichenliste

| | |
|---|---|
| 1 | Transportbahn |
| 2a,b,c | Rollenbahnen |
| 3a-e | Erzeugnisstapel |
| 4 | Magazin für Bodenteile |
| 6 | Sauggreifer |
| 7 | Wendeeinrichtung |
| 8 | Magazin für Deckelteile |
| 10 | Gesamtvorrichtung |
| 11a, 11b | Seitenanschläge |
| 12a, 12b | Seitenanschläge |
| 13 | Drehteller |
| 23 | Bodenteile |
| 24 | Deckelteile |
| 30a, 30b | erste Führungselemente |
| 31a, 30b | zweite Führungselemente |
| 32a, 30b | dritte Führungselemente |
| 33 | viertes Führungselement |
| 34 | erste Überstülpeinrichtung |
| 35 | zweite Überstülpeinrichtung |
| 40 | Grundgestell |
| 41 | Führungselementantrieb |
| 42 | Führungselement-Greifer |
| 43 | Seitenanschlags-Greifer |
| 44 | Bürstenleisten |
| 50 | Boden |
| 51 | Seitenwände |
| 52 | erste Wendegabel |
| 53 | zweite Wendegabel |
| 54 | Anschlagplatte |
| 55 | Saugnapf |
| 56 | Deckel |

## Patentansprüche

1. Vorrichtung zum Verpacken eines Erzeugnisstapels insbesondere von Druckereierzeugnissen, in einen Behälter, der ein erstes Behälterteil (23) mit einem Boden (50) sowie mit von dem Boden ausgehenden Seitenwänden (51) und ein zweites Behälterteil (24) mit einem Deckel sowie mit von dem Deckel ausgehenden Seitenwänden aufweist, wobei die Behälterteile (23, 24) an der dem Boden (50) bzw. Deckel gegenüberliegenden Seite offen ausgebildet sind, und als Stülpdeckelkarton-Bodenteil (23) bzw. Stülpdeckelkarton-Deckelteil (24) ausgebildet sind,
gekennzeichet durch:
eine erste Überstülpeinrichtung (34) zum Ablegen des Bodens (50) auf die Oberseite des Erzeugnisstapels (3a),
eine Wendeeinrichtung (7) zum Wenden des mit dem Behälterteil (23) versehenen Stapels (3b) derart, dass die offene Seite des ersten Behälterteils (23) nach dem Wenden nach oben orientiert ist, und
eine als zweite Überstülpeinrichtung (35) ausgebildete Deckelungseinrichtung zum Verschließen des Behälters nach dem Wendevorgang, wobei
die erste Überstülpeinrichtung (34) zum Überstülpen des ersten Behälterteils (23) über den Erzeugnisstapel (3a) von oben her ausgebildet ist, und die Wendeeinrichtung (7) für ein Wenden des mit dem ersten Behälterteil (23) versehenen Stapels (3b) um eine horizontale Achse und um einen Winkel von etwa 180° ausgebildet ist, wobei die Wendeeinrichtung (7) Rückhaltemittel (52) aufweist, um ein Herausfallen von Erzeugnissen während des Wendevorganges zu verhindern, und wobei
eine Transporteinrichtung zum Transportieren des Erzeugnisstapels bzw. des mit dem ersten Behälterteil (23) versehenen Stapels entlang einer vorbestimmten Transportstrecke vorgesehen ist, und wobei
die erste Überstülpeinrichtung (34) zum Überstülpen des Stülpdeckelkarton-Bodenteils (23) über den Erzeugnisstapel (3a) in einer ersten Transportposition dieses Erzeugnisstapels (3a) ausgebildet ist, und
die zweite Überstülpeinrichtung (35) zum Überstülpen des Stülpdeckelkarton-Deckelteils (24) über den mit dem übergestülpten Bodenteil versehenen Stapel (3c) in einer zweiten Transportposition dieses Erzeugnisstapels (3c) ausgebildet ist; und
eine Wendeeinrichtung (7) zum Wenden des mit dem übergestülpten Stülpdeckelkarton-Bodenteils (23) versehenen Stapels (3b) in einer Wendeposition vorgesehen ist, und diese Wendeposition entlang der Transportstrecke zwischen der ersten Transportposition und der zweiten Transportposition angeordnet ist.

2. Vorrichtung nach Anspruch 1,
**dadurch gekennzeichnet, dass**
diese dahingehend ausgebildet ist, Erzeugnisstapel (3a) zu verpacken, die aus einem oder mehreren nebeneinander liegenden Einzelstapeln bestehen, wobei jeder Einzelstapel aus einem oder mehreren Erzeugnissen besteht.

3. Vorrichtung nach einem der Ansprüche 1 oder 2,
**dadurch gekennzeichnet, dass**
diese ferner aufweist:
ein erstes Magazin (4) zur Aufnahme eines Vorrats an Stülpdeckelkarton-Bodenteilen (23);
und ein zweites Magazin (8) zur Aufnahme eines Vorrats an Stülpdeckelkarton-Deckelteilen (24).
wobei das erste und das zweite Magazin (4, 8) zur Aufnahme der Boden- bzw. Deckelteile (23, 24) jeweils in deren flachen Zustand ausgebildet sind.

4. Vorrichtung nach einem der Ansprüche 1 bis 3,
**dadurch gekennzeichnet, dass**
die erste Überstülpeinrichtung (34) und/oder die zweite Überstülpeinrichtung (35) Mittel (6) zum Aufrichten der Seitenwände des Bodenteils (23) bzw. des Deckelteils (24) aufweisen.

5. Vorrichtung nach Anspruch 4,
**dadurch gekennzeichnet, dass**
die Mittel zum Aufrichten des Stülpdeckelkarton-Bodenteils bzw. Stülpdeckelkarton-Deckelteils wenigstens einen als Sauggreifer (6) ausgebildeten Schwenkarm mit einer an einer Seitenwand des Behälter- bzw. Deckelteils angreifenden Ansaugeinrichtung (55) aufweisen, und/oder
die erste Überstülpeinrichtung (34) Mittel (30a, 30b) zum Absenken des aufgerichteten Bodenteils (23) über den Erzeugnisstapel (3a) und/oder die zweite Überstülpeinrichtung (35) Mittel (32a, 32b) zum Absenken des aufgerichteten Deckelteils (24) über den Stapel (3c) aufweist, wobei bevorzugt
die Mittel zum Absenken des aufgerichteten Bodenteils (23) und/oder die die Mittel zum Absenken des aufgerichteten Deckelteils (24) als von unter halb der Transportbahn (1) entlang wenigstens zweier gegenüberliegender Seiten des Erzeugnisstapels bzw. Stapels (3a, 3c) geführte Anschlagelemente (30a, 30b; 32a, 32b) ausgebildet sind, an deren oberen Enden jeweils Greifelemente (42) vorgesehen sind, die wenigstens zwei gegenüberliegende Seitenwände der überzustülpenden Behälterteile (23, 24) hintergreifen, woraufhin die Anschlagelemente (30a, 30b; 32a, 32b) nach unten bewegt werden und dabei das jeweilige Behälterteil (23, 24) über den Erzeugnisstapel (3a) bzw. Stapel (3c) ziehen.

6. Vorrichtung nach einem der Ansprüche 1 bis 5,
**dadurch gekennzeichnet, dass**
diese ferner aufweist:
eine Vereinzelungseinrichtung zum Ermöglichen einer selektiven Entnahme eines einzelnen Boden- öder Deckelteils (23, 24) aus einem Vorrat an Boden- oder Deckelteilen, wobei bevorzugt
die Vereinzelungseinrichtung wenigstens eine dahingehend ausgebildete Bürstenleiste (44) aufweist, dass diese während der Entnahme des jeweils untersten Behälterteils des Behälterteilstapels mit diesem seitlich in Eingriff gebracht und hierdurch ein Nachrutschen des oberhalb des gerade entnommenen Behälterteils liegenden Behälterteils blockiert wird, und anschließend zum Bewirken eines Nachrutschens des nächsten Behälterteils die wenigstens eine Bürstenleiste (44) mit dem Behälterteilstapel außer Eingriff gebracht wird.

7. Vorrichtung nach einem der Ansprüche 1 bis 6,
**dadurch gekennzeichnet, dass**
zum Ausrichten der Erzeugnisstapel (3a) und/oder der Stapel (3c) quer zur Transportrichtung (P1) an der ersten und/oder der zweiten Überstülpeinrichtung (34, 35) ein Paar von seitlich an der Transportbahn angeordneten Seitenanschlägen (11a, 12a) vorgesehen ist, die vor dem Überstülpvorgang gegen die parallel zur Transportrichtung (P1) liegenden Seiten der Erzeugnisstapel (3a) bzw. Stapel (3c) angelegt werden, so dass der Erzeugnisstapel bzw. Stapel ausgerichtet wird, wobei bevorzugt
die Seitenanschläge (11a, 12a) als Mittel zum Absenken des aufgerichteten Bodenteils (23) bzw. Deckelteils (24) aus den Magazinen (4, 8) der ersten und zweiten Überstülpeinrichtung (34, 35) ausgebildet sind.

8. Verfahren zum Verpacken eines Erzeugnisstapels, insbesondere von Druckereierzeugnissen, in einen Behälter mit einem ersten Behälterteil (23), das einen Boden (50) sowie sich von dem Boden ausgehende Seitenwände (51) aufweist, wobei das erste Behälterteil (23) an der dem Boden (50) gegenüberliegenden Seite offen ausgebildet ist, sowie mit einem das erste Behälterteil an der offenen Seite abdeckenden zweiten Behälterteil (24) mit einem Deckel sowie mit von dem Deckel ausgehenden Seitenwänden, wobei das zweite Behälterteil an der dem Deckel gegenüber liegenden Seite offen ausgebildet ist, wobei
das erste Behälterteil als Stülpdeckelkarton-Bodenteil (23) und das zweite Behälterteil als Stülpdeckelkarton-Deckelteil (24) ausgebildet ist,
**gekennzeichnet durch** die Schritte
a) Überstülpen des ersten Stülpdeckelkarton-Bodenteils (23) mit seiner offenen Seite über einen Erzeugnisstapel (3a) **durch** eine erste Überstülpeinrichtung (34),
Wenden des Stapels derart, dass das Stülpdeckelkarton-Bodenteil (23) nach oben offen ist, und
b) Verschließen des ersten Stülpdeckelkarton-Bodenteils (23) **durch** Anlegen des zweiten Behälterteils (24) gegen den Stapel in einer der Bewegung in Schritt a) entgegengesetzten Richtung,
wobei
wobei das Verfahren weiterhin folgende Schritte aufweist:
Transportieren eines Erzeugnisstapels (3a,b,c) entlang einer vorbestimmten Transportstrecke;
Überstülpen des Stülpdeckelkarton-Bodenteils (23) über den Erzeugnisstapel (3a) in einer ersten Transportposition dieses Erzeugnisstapels (3a);
Überstülpen des Stülpdeckelkarton-Deckelteils (24) über den mit dem übergestülpten Bodenteil (23) versehenen Erzeugnisstapel (3c) in einer zweiten Transportposition dieses Erzeugnisstapels (3c); und
Wenden des mit dem übergestülpten Stülpdeckelkarton-Bodenteil (23) versehenen Stapels (3b) in einer Wendeposition, wobei diese Wendeposition entlang der Transportstrecke zwischen der ersten Transportposition und der zweiten Transportposition angeordnet ist, wobei das Wenden zwischen dem Überstülpen des Stülpdeckelkarton-Bodenteils (23) und dem Überstülpen des Stülpdeckelkarton-Deckelteils (24) erfolgt.

## Claims

1. Apparatus for packaging a product stack, in particular printed products, in a container which has a first container portion (23) with a bottom (50) and with side walls (51) extending from the bottom and a second container portion (24) with a lid and with side walls extending from the lid, wherein the container portions (23, 24) are open at the side opposite to the bottom (50) and the lid respectively, and are in the form of a a telescope-type box bottom portion (23) and a telescope-type box lid portion (24) respectively,
**characterised by**
- a first fitting-over device (34) for placing the bottom (50) on the top side of the product stack (3a),
- a turning device (7) for turning the stack (3b) provided with the container portion (23) in such a way that the open side of the first container portion (23) is oriented upwardly after the turning operation, and
- a covering device in the form of a second fitting-over device (35) for closing the container after the turning operation, wherein
the first fitting-over device (34) is adapted to fit the first container portion (23) over the product stack (3a) from above and the turning device (7) is adapted to turn the stack (3b) provided with the first container portion (23) about a horizontal axis and through an angle of about 180°, wherein the turning device (7) has retaining means (52) to prevent products from falling out during the turning operation, and wherein
there is provided a transport device for transporting the product stack or the stack provided with the first container portion (23) along a predetermined transport section, and wherein
the first fitting-over device (34) is adapted to fit the telescope-type box bottom portion (23) over the product stack (3a) in a first transport position of said product stack (3a), and
the second fitting-over device (35) is adapted to fit the telescope-type box lid portion (24) over the stack (3c) provided with the bottom portion fitted thereover in a second transport position of said product stack (3c), and
there is provided a turning device (7) for turning the stack (3b) provided with the telescope-type box bottom portion (23) fitted thereover, in a turning position, and said turning position is arranged along the transport section between the first transport position and the second transport position.

2. Apparatus according to claim 1 **characterised in that** it is adapted for packaging product stacks (3a) comprising one or more mutually juxtaposed individual stacks, wherein each individual stack comprises one or more products.

3. Apparatus according to one of claims 1 and 2 **characterised in that** it further comprises:
a first magazine (4) for receiving a stock of telescope-type box bottom portions (23); and
a second magazine (8) for receiving a stock of telescope-type box lid portions (24),
wherein the first and second magazines (4, 8) are adapted to receive the bottom and lid portions (23, 24) respectively in the flat condition thereof.

4. Apparatus according to one of claims 1 to 3 **characterised in that** the first fitting-over device (34) and/or the second fitting-over device (35) has means (6) for erecting the side walls of the bottom portion (23) and the lid portion (24) respectively.

5. Apparatus according to claim 4 **characterised in that**
the means for erecting the telescope-type box bottom portion and the telescope-type box lid portion have at least one pivotal arm in the form of a suction gripper (6) and having a suction device (55) engaging a side wall of the container or lid portion respectively, and/or
the first fitting-over device (34) has means (30a, 30b) for lowering the erected bottom portion (23) over the product stack (3a) and/or the second fitting-over device (35) has means (32a, 32b) for lowering the erected lid portion (24) over the stack (3c), wherein preferably
the means for lowering the erected bottom portion (23) and/or the means for lowering the erected lid portion (24) are in the form of abutment elements (30a, 30b; 32a, 32b) which are guided from beneath the transport section (1) along at least two mutually opposite sides of the product stack or stack (3a, 3c) respectively and at the upper ends of which there are respectively provided gripping elements (42) which engage behind at least two oppositely disposed side walls of the container portions (23, 24) to be fitted over, whereupon the abutment elements (30a, 30b; 32a, 32b) are moved downwardly and **in that** case pull the respective container portion (23, 24) over the product stack (3a) or stack (3c) respectively.

6. Apparatus according to one of claims 1 to 5 **characterised in that**
it further comprises a separating device for permitting selective removal of an individual bottom or lid portion (23, 24) from a stock of bottom or lid portions, wherein preferably
the separating device has at least one brush bar (44) which is so adapted that during removal of the respective lowermost container portion of the container portion stack it is brought laterally into engagement therewith and thereby blocks follow-on slipping movement of the container portion disposed above the container portion just being removed, and then the at least one brush bar (44) is brought out of engagement with the container portion stack to cause follow-on slipping movement of the next container portion.

7. Apparatus according to one of claims 1 to 6 **characterised in that** for orientation of the product stacks (3a) and/or the stacks (3c) transversely relative to the transport direction (P1) there is provided on the first and/or the second fitting-over device (34, 35) a pair of side abutments (11a, 12a) which are arranged laterally on the transport section and which prior to the fitting-over operation are applied against the sides of the product stacks (3a) and the stacks (3c), that are parallel to the transport direction (P1), so that the product stack or the stack is oriented, wherein preferably
the side abutments (11a, 12a) are in the form of means for lowering the erected bottom portion (23) or lid portion (24) out of the magazines (4, 8) of the first and second fitting-over devices (34, 35).

8. A method of packaging a product stack, in particular printed products, in a container with a first container portion (23) which has a bottom (50) and side walls (51) extending from the bottom, wherein the first container portion (23) is open at the side opposite to the bottom (50), and a second container portion (24) which covers the first container portion at the open side, with a lid and with side walls extending from the lid, wherein the second container portion is open at the side opposite the lid, wherein the first container portion is in the form of a telescope-type box bottom portion (23) and the second container portion is in the form of a telescope-type box lid portion (24),
**characterised by** the steps
a) fitting the first telescope-type box bottom portion (23) with its open side over a product stack (3a),
turning the stack in such a way that the telescope-type box bottom portion (23) is open upwardly,
b) closing the first telescope-type box bottom portion (23) by applying the second container portion (24) against the stack in a direction in opposite relationship to the movement in step a),
wherein
the method further comprises the following steps:
transporting a product stack (3a, b, c) along a predetermined transport section;
fitting the telescope-type box bottom portion (23) over the product stack (3a) in a first transport position of said product stack (3a);
fitting the telescope-type box lid portion (24) over the product stack (3c) provided with the bottom portion (23) fitted thereover, in a second transport position of said product stack (3c); and
- turning the stack (3b) provided with the telescope-type box bottom portion (23) fitted thereover in a turning position, wherein said turning position is arranged along the transport section between the first transport position and the second transport position, and wherein the turning operation is effected between the operation of fitting the telescope-type box bottom portion (23) and the operation of fitting the telescope-type box lid portion (24).

## Revendications

1. Dispositif pour emballer une pile de produits, notamment des produits imprimés, dans un contenant, qui présente une première partie de contenant (23) avec un fond (50) et des parois latérales (51) partant du fond et une deuxième partie de contenant (24) avec un couvercle et des parois latérales partant du couvercle, les parties de contenant (23, 24) étant réalisées sous forme ouverte du côté opposé au fond (50) ou au couvercle, et étant réalisées sous forme de partie de fond en carton pour couvercle emboîtable (23), respectivement sous forme de partie de couvercle en carton pour couvercle emboîtable (24),
**caractérisé par** :
un premier dispositif d'emboîtement (34) pour déposer le fond (50) sur le côté supérieur de la pile de produits (3a),
un dispositif de retournement (7) pour retourner la pile (3b) pourvue de la partie de contenant (23), de telle sorte que le côté ouvert de la première partie de contenant (23) soit orienté vers le haut après le retournement, et
un dispositif de recouvrement réalisé sous forme de deuxième dispositif d'emboîtement (35) pour fermer le contenant après l'opération de retournement,
le premier dispositif d'emboîtement (34) étant réalisé pour emboîter la première partie de contenant (23) par-dessus la pile de produits (3a) depuis le haut, et le dispositif de retournement (7) étant réalisé pour retourner la pile (3b) pourvue de la première partie de contenant (23) autour d'un axe horizontal et autour d'un angle d'environ 180°, le dispositif de retournement (7) présentant des moyens de retenue (52) pour empêcher que des produits ne tombent pendant l'opération de retournement, et
un dispositif de transport étant prévu pour transporter la pile de produits ou la pile pourvue de la première partie de contenant (23) le long d'une section de transport prédéterminée, et
le premier dispositif d'emboîtement (34) étant réalisé pour emboîter la partie de fond en carton pour couvercle emboîtable (23) par-dessus la pile de produits (3a) dans une première position de transport de cette pile de produits (3a), et
le deuxième dispositif d'emboîtement (35) étant réalisé pour emboîter la partie de couvercle en carton pour couvercle emboîtable (24) par-dessus la pile (3c) pourvue de la partie de fond emboîtée dans une deuxième position de transport de cette pile de produits (3c) ; et
un dispositif de retournement (7) étant prévu pour retourner la pile (3b) pourvue de la partie de fond en carton pour couvercle emboîtable (23) emboîtée dans une position de retournement, et cette position de retournement étant disposée le long de la section de transport entre la première position de transport et la deuxième position de transport.

2. Dispositif selon la revendication 1,
**caractérisé en ce que**
celui-ci est réalisé de manière à emballer des piles de produits (3a) qui se composent d'une ou de plusieurs piles individuelles juxtaposées, chaque pile individuelle se composant d'un ou de plusieurs produits.

3. Dispositif selon l'une quelconque des revendications 1 ou 2,
**caractérisé en ce que**
celui-ci présente en outre:
un premier magasin (4) pour recevoir une réserve de parties de fond en carton pour couvercle emboîtable (23) ;
et un deuxième magasin (8) pour recevoir une réserve de parties de couvercle en carton pour couvercle emboîtable (24),
le premier et le deuxième magasin (4, 8) pour recevoir les parties de fond ou les parties de couvercle (23, 24) étant réalisés à chaque fois dans leur état aplati.

4. Dispositif selon l'une quelconque des revendications 1 à 3,
**caractérisé en ce que**
le premier dispositif d'emboîtement (34) et/ou le deuxième dispositif d'emboîtement (35) présentent des moyens (6) pour redresser les parois latérales de la partie de fond (23), respectivement de la partie de couvercle (24).

5. Dispositif selon la revendication 4,
**caractérisé en ce que**
les moyens pour redresser la partie de fond en carton pour couvercle emboîtable ou la partie de couvercle en carton pour couvercle emboîtable présentent au moins un bras pivotant réalisé sous forme de dispositif de préhension aspirant (6) avec un dispositif d'aspiration (55) venant en prise avec une paroi latérale de la partie de contenant ou de couvercle, et/ou
le premier dispositif d'emboîtement (34) présente des moyens (30a, 30b) pour abaisser la partie de fond redressée (23) par-dessus la pile de produits (3a) et/ou le deuxième dispositif d'emboîtement (35) présente des moyens (32a, 32b) pour abaisser la partie de couvercle redressée (24) par-dessus la pile (3c), et de préférence
les moyens pour abaisser la partie de fond redressée (23) et/ou les moyens pour abaisser la partie de couvercle redressée (24) étant réalisés sous forme d'éléments de butée (30a, 30b ; 32a, 32b) guidés depuis le dessous de la bande transporteuse (1) le long d'au moins deux côtés opposés de la pile de produits ou de la pile (3a, 3c), sur les extrémités supérieures desquels éléments de butée sont à chaque fois prévus des éléments de préhension (42), qui viennent en prise par l'arrière au moins avec deux parois latérales opposées des parties de contenant à emboîter (23, 24), puis les éléments de butée (30a, 30b ; 32a, 32b) étant déplacés vers le bas et tirant ainsi la partie de contenant respective (23, 24) par-dessus la pile de produits (3a) ou la pile (3c).

6. Dispositif selon l'une quelconque des revendications 1 à 5,
**caractérisé en ce que**
celui-ci présente en outre:
un dispositif de séparation pour permettre un prélèvement sélectif d'une partie de fond ou de couvercle individuelle (23, 24) à partir d'une réserve de parties de fond ou de couvercle, et de préférence
le dispositif de séparation présentant au moins une barre porte-balais (44) réalisée de telle sorte que celle-ci, pendant le prélèvement de la partie de contenant respective la plus basse de la pile de parties de contenant, soit amenée avec celle-ci en prise latéralement et que, de ce fait, un glissement de la partie de contenant située au-dessus de cette partie de contenant qui vient d'être enlevée soit bloquée, et
ensuite, pour provoquer un glissement de la partie de contenant suivante, l'au moins une barre porte-balais (44) étant retirée de son engagement avec la pile de parties de contenant.

7. Dispositif selon l'une quelconque des revendications 1 à 6,
**caractérisé en ce que**
pour redresser la pile de produits (3a) et/ou la pile (3c) transversalement à la direction de transport (P1) sur le premier et/ou le deuxième dispositif d'emboîtement (34, 35), on prévoit une paire de butées latérales (11a, 12a) disposées latéralement sur la bande transporteuse, lesquelles sont appliquées avant l'opération d'emboîtement contre les côtés situés parallèlement à la direction de transport (P1) de la pile de produits (3a) ou de la pile (3c), de sorte que la pile de produits ou la pile soit redressée, et de préférence
les butées latérales (11a, 12a) étant réalisées sous forme de moyens pour abaisser la partie de fond redressée (23) ou la partie de couvercle redressée (24) depuis les magasins (4, 8) du premier et du deuxième dispositif d'emboîtement (34, 35).

8. Procédé pour emballer une pile de produits, en particulier de produits imprimés, dans un contenant avec une première partie de contenant (23) qui présente un fond (50) ainsi que des parois latérales (51) partant du fond, la première partie de contenant (23) étant réalisée sous forme ouverte du côté opposé au fond (50) et avec une deuxième partie de contenant (24) recouvrant la première partie de contenant au niveau du côté ouvert, avec un couvercle et des parois latérales partant du couvercle, la deuxième partie de contenant étant réalisée sous forme ouverte du côté opposé au couvercle,
la première partie de contenant étant réalisée sous forme de partie de fond en carton pour couvercle emboîtable (23), et la deuxième partie de contenant étant réalisée sous forme de partie de couvercle en carton pour couvercle emboîtable (24),
**caractérisé par** les étapes suivantes:
a) emboîtement de la première partie de fond en carton pour couvercle emboîtable (23) avec son côté ouvert, par-dessus une pile de produits (3a),
retournement de la pile de telle sorte que la partie de fond en carton pour couvercle emboîtable (23) soit ouverte vers le haut, et
b) fermeture de la première partie de fond en carton pour couvercle emboîtable (23) par application de la deuxième partie de contenant (24) contre la pile dans une direction opposée au mouvement de l'étape a),
le procédé présentant en outre les étapes suivantes :
transport d'une pile de produits (3a,b,c) le long d'une section de transport prédéterminée,
emboîtement de la partie de fond en carton pour couvercle emboîtable (23) par-dessus la pile de produits (3a) dans une première position de transport de cette pile de produits (3a) ;
emboîtement de la partie de couvercle en carton pour couvercle emboîtable (24) par-dessus la pile de produits (3c) pourvue de la partie de fond emboîtée (23) dans une deuxième position de transport de cette pile de produits (3c) ; et
retournement de la pile (3b) pourvue de la partie de fond en carton pour couvercle emboîtable (23) emboîtée dans une position de retournement, cette position de retournement étant disposée le long de la section de transport entre la première position de transport et la deuxième position de transport, le retournement ayant lieu entre l'emboîtement de la partie de fond en carton pour couvercle emboîtable (23) et l'emboîtement de la partie de couvercle en carton pour couvercle emboîtable (24).
